# FASCICULE DE BREVET EUROPEEN

(11) **EP 0 148 046 B1**
(45) Date de publication et mention de la délivrance du brevet: **06.05.1987**
(21) Numéro de dépôt: 84402347.3
(22) Date de dépôt: 16.11.1984
(51) Int. Cl.: H01H 36/00

(54) **Dispositif de détection pouvant fonctionner dans un environnement agressif**
Detektor, der in einer aggressiven Umwelt funktionieren kann
Detector device to operate in an agressive environment

(30) Priorité: 18.11.1983 FR 8318410
(43) Date de publication de la demande: 10.07.1985
(73) Titulaire: UNION SIDERURGIQUE DU NORD ET DE L'EST DE LA FRANCE par abréviation "USINOR", 92070 Puteaux (FR)
(72) Inventeur: Rollot, Pierre, F-59240 Dunkerque Malo les Bains (FR); Cauchy, André, F-59380 Bergues (FR)
(74) Mandataire: Moncheny, Michel

## Description

La présente invention concerne les dispositifs permettant de détecter une ou plusieurs positions d'organes mobiles, et en particulier d'organes rotatifs ou dont le mouvement de translation peut être transformé, par des moyens simples bien connus, en un mouvement de rotation.

On sait que dans un environnement agressif, par exemple, dans une zone de haut-fourneau, dans une aciérie ou autre, il est très difficile de détecter avec précision et avec une grande fiabilité la position d'organes de commande tels que, par exemple, des obturateurs de vannes. En effet, le milieu ambiant est corrosif compte tenu de la présence d'un air chaud et humide, de gaz de haut-fourneau, de poussières et de la température qui peut varier dans une plage relativement importante. Ceci a des conséquences néfastes sur la tenue des matériels de détection utilisés et compromet leur fiabilité.

On connaît par ailleurs mais dans un secteur d'application très différent (brevet US-A-3308341), un agencement dans lequel un interrupteur à lame souple placé au voisinage de la périphérie d'un aimant, est actionné lors du passage des pôles alternés de cet aimant. Cependant, dans cet agencement il existe une certaine indétermination quant à la position précise de l'aimant pour laquelle s'effectue la commande de l'interrupteur, ce qui est tout à fait inacceptable, notamment dans l'application envisagée ci-dessus pour vérifier la position d'une vanne.

Le but de cette invention est donc de fournir un dispositif qui permette de résoudre ce problème et qui soit capable de détecter de façon précise la position d'un organe rotatif, tout en étant particulièrement simple et robuste.

L'invention a donc pour objet un dispositif de détection d'au moins une position déterminée d'un organe rotatif comprenant, logés dans un boîtier étanche, un doigt fixé audit organe rotatif et portant au moins un aimant et au moins un interrupteur à lame souple, commandé par un aimant et présentant une forme allongée définissant deux extrémités, cet interrupteur étant disposé dans une enceinte fermée et agencé pour être sélectivement fermé et ouvert en fonction de la position de l'aimant, caractérisé en ce que l'organe rotatif, le doigt et l'aimant se déplaçant suivant un angle déterminé, l'interrupteur se trouve pour l'essentiel en dehors de l'angle balayé par l'aimant et seule une partie d'extrémité de l'interrupteur se trouve en face de l'aimant lorsque ce dernier occupe une position correspondant à la position déterminée de l'organe rotatif.

Suivant d'autres caractéristiques :
le dispositif comprend deux interrupteurs agencés pour détecter deux positions déterminées du doigt fixé à l'organe rotatif ;
l'interrupteur est de préférence orienté obliquement par rapport à la direction radiale de l'aimant lorsque ce dernier occupe la position correspondant à la position à détecter de l'organe rotatif ;
le ou chaque interrupteur est porté par une plaquette formant circuit imprimé et fixée sur le boîtier, cette plaquette comportant une ouverture à travers laquelle s'étend le doigt rotatif.

L'invention va être décrite plus en détail ci-dessous en se référant aux dessins annexés donnés à titre d'exemple et sur lesquels ;
la figure 1 est une vue en coupe suivant la ligne 1-1 de la Fig. d'un dispositif suivant l'invention monté sur un corps de vanne ;
la figure 2 est une vue de dessus de ce même dispositif, le couvercle du boîtier étant enlevé ;
la figure 3 est une vue schématique représentant une variante.

On voit sur les dessins et en particulier aux Fig. 1 et 2 un corps de vanne 1 dont l'obturateur, mobile en rotation, est solidaire d'un organe 2.

Le dispositif 10 suivant l'invention est fixé sur le corps de vanne au moyen d'une plaque d'embase ou de support 11. Il comprend un boîtier 12 fixé sur cette embase et fermé à sa partie supérieure par un couvercle 13. Les assemblages entre le couvercle 13, le boîtier 12; la plaque 11 et le corps 1 sont réalisés par des vis.

A l'intérieur du boîtier est montée une plaquette 14 fixée, par exemple, comme visible sur la Fig. 2 au moyen de trois vis 15 et d'entretoises 16. Cette plaquette porte deux interrupteurs 17⁸, 17^{b} constitués par des interrupteurs à lame souple (I.L.S. ou interrupteurs R.E.E.D.) enfermés dans une ampoule étanche. Cette plaquette supporte également un circuit imprimé comprenant quatre conducteurs 18a, 18^{b}, 18°, 18^{d} reliés respectivement aux extrémités des deux interrupteurs et à quatre bornes de sortie reliées à un connecteur 19 (Fig. 2). Deux de ces conducteurs, 18^{b} et 18^{d} sont par ailleurs reliés entre eux par un conducteur 20 qui peut, le cas échéant, être rompu, de façon à permettre un montage des deux interrupteurs, soit en série, soit en parallèle.

Le dispositif comprend également un doigt 21 qui s'étend à travers une ouverture 22 ménagée dans la plaquette et qui est relié et fixé par sa partie inférieure à l'organe rotatif dont on souhaite détecter la position. Cette liaison peut être effectuée au moyen d'une rainure 23 prévue à la partie inférieure du doigt, et d'une vis 24.

A sa partie située au-dessus de la plaquette, le doigt porte deux aimants 25a, 25^{b} qui dans le mode de réalisation représenté sont disposés à 90° l'un par rapport à l'autre.

Il est important de noter que l'organe rotatif et le doigt 21 se déplaçant sur un angle a (par exemple égal à 90°) dans le sens de la flèche F, à partir de la position représentée sur la Fig. 2, les deux interrupteurs se trouvent pour l'essentiel en dehors de l'angle 2a balayé par les aimants 25a et 25^{b}. En d'autres termes, dans chacune des deux positions extrêmes de l'organe rotatif, un aimant se trouve en face d'une partie d'extrémité de l'interrupteur associé et non, comme on pourrait a priori l'imaginer, en face de la partie centrale de cet interrupteur. De plus, les deux interrupteurs sont disposés de telle façon qu'ils forment avec la direction radiale de l'aimant associé un angle aigu et non un angle droit. Comme on le voit sur la Fig. 2, ceci se traduit par le fait que les deux interrupteurs sont orientés suivant deux directions qui convergent l'une vers l'autre en direction d'un point disposé à l'extérieur de l'angle balayé par les deux aimants.

Cette disposition particulière permet d'obtenir la fermeture et l'ouverture de deux interrupteurs pour des positions très précises des deux aimants correspondants et par conséquent d'obtenir une précision suffisante dans la détection des deux positions importantes de l'organe rotatif qui correspondent ici à la fermeture et à l'ouverture de la vanne.

Dans le mode de réalisation schématique de la Fig. 3, un seul aimant est utilisé pour commander deux interrupteurs. De préférence, et comme expliqué ci-dessus à propos du premier mode de réalisation, ces deux interrupteurs sont agencés de façon à se trouver pour l'essentiel à l'extérieur de l'angle a balayé par l'aimant. De plus, ils sont orientés obliquement par rapport aux directions radiales correspondant aux positions extrêmes de l'aimant. Dans ce cas, les deux interrupteurs sont orientés suivant deux directions qui convergent vers un point situé à l'intérieur de la zone balayée par l'aimant. Cependant, il est clair que le résultat obtenu est le même que dans le mode de réalisation précédent, à savoir obtenir une ouverture et une fermeture des deux interrupteurs pour deux positions de l'aimant qui correspondant très précisément aux positions extrêmes de l'organe rotatif.

Le fonctionnement du dispositif que l'on vient de décrire résulte directement de sa structure. On comprend en effet que suivant la position de l'organe rotatif et par conséquent du doigt 21, le ou chaque aimant porté par ce doigt provoque alternativement l'ouverture et la fermeture des interrupteurs associés, fournissant ainsi un signal représentatif de la position de la vanne.

Le dispositif proposé est particulièrement simple et robuste. Il peut résister à un grand nombre de manoeuvres. Il peut par ailleurs être adapté sur les carrés d'entraînement de nombreux actionneurs ou dispositifs de commande. Il est d'une très grande fiabilité compte tenu en particulier de la nature des interrupteurs utilisés. Il est également comme on l'a indiqué ci-dessus d'une grande précision grâce à la disposition particulière des interrupteurs par rapport aux aimants.

Enfin, on notera comme autre avantage que ses principaux constituants peuvent être changés sans qu'il soit nécessaire de procéder, après l'échange, à un nouveau réglage et que son encombrement est faible.

Des variantes peuvent être apportées aux agencements décrits : par exemple, le ou chaque aimant peut être disposé au-dessus ou au-dessous de l'interrupteur associé, en position d'actionnement. Cette disposition peut cependant être moins avantageuse que celle représentée, en ce qui concerne la facilité de démontage.

## Revendications

1. Dispositif de détection d'au moins une position déterminée d'un organe rotatif (2) comprenant, logés dans un boîtier étanche (12, 13), un doigt (21) fixé audit organe rotatif et portant au moins un aimant (25a, 25^{b} ; 31) et au moins un interrupteur à lame souple (17⁸, 17^{b} ; 32, 33), commandé par un aimant et présentant une forme allongée définissant deux extrémités, cet interrupteur étant disposé dans une enceinte fermée et agencé pour être sélectivement fermé et ouvert en fonction de la position de l'aimant, caractérisé en ce que l'organe rotatif (2), le doigt (21) et l'aimant (25⁸, 25^{b} ; 31) se déplaçant suivant un angle déterminé (a), l'interrupteur (17⁸, 17^{b} ; 32, 33) se trouve pour l'essentiel en dehors de l'angle balayé par l'aimant et seule une partie d'extrémité de l'interrupteur se trouve en face de l'aimant lorsque ce dernier occupe une position correspondant à la position déterminée de l'organe rotatif.

2. Dispositif suivant la revendication 1, caractérisé en ce qu'il comporte deux interrupteurs (17⁸, 17^{b} ; 32, 33) agencés pour détecter deux positions déterminées du doigt (21) fixé à l'organe rotatif.

3. Dispositif suivant la revendication 2, caractérisé en ce que le doigt porte un aimant (31) coopérant avec les deux interrupteurs (32, 33).

4. Dispositif suivant la revendication 2, caractérisé en ce que le doigt (21) porte deux aimants (25⁸, 25^{b}) coopérant chacun avec un interrupteur associé (17⁸, ₁₇b)_{.}

5. Dispositif suivant la revendication 1, caractérisé en ce que l'interrupteur (17⁸, 17^{b} ; 32, 33) est orienté obliquement par rapport à la direction radiale de l'aimant (25⁸, 25^{b} ; 31) lorsque ce dernier occupe la position correspondant à la position déterminée de l'organe rotatif.

6. Dispositif suivant la revendication 3, caractérisé en ce que le doigt rotatif pouvant tourner d'un angle (a) entre deux positions déterminées, les deux interrupteurs se trouvent pour l'essentiel à l'extérieur de l'angle balayé par l'aimant entre les deux positions déterminées.

7. Dispositif suivant la revendication 4, caractérisé en ce que le doigt rotatif pouvant tourner d'un angle (a) entre deux positions déterminées, les deux interrupteurs coopérant avec les deux aimants respectifs, se trouvent pour l'essentiel à l'extérieur de l'angle (2a) balayé par les deux aimants entre les deux positions déterminées.

8. Dispositif suivant l'une quelconque des revendications 6 et 7, caractérisé en ce que les deux interrupteurs forment entre eux un angle inférieur audit angle (a).

9. Dispositif suivant l'une quelconque des revendications 1 à 8, caractérisé en ce que le ou chaque interrupteur est porté par une plaquette (14) formant circuit imprimé et fixée sur le boîtier (12).

10. Dispositif suivant la revendication 9, caractérisé en ce que le doigt rotatif s'étend à travers une ouverture (22) ménagée dans ladite plaquette (14).

## Claims

1. A device for detecting at least one given position of a rotary element (2) comprising, disposed in a sealed housing (12, 13), a finger member (21) fixed to said rotary element and carrying at least one magnet (25a, 25b ; 31) and at least one switch (17a, 17b ; 32, 33) having a flexible blade, controlled by a magnet and having an elongated shape defining two ends, this switch being disposed in a closed casing and arranged to be selectively closed and opened as a function of the position of the magnet, characterised in that the rotary element (2), the finger member (21) and the magnet (25a, 25b ; 31) moving in accordance with a given angle (α), the switch (17a, 17b ; 32, 33) is located mainly outside the angle swept through by the magnet and only an end part of the switch is located in confronting relation to the magnet when the latter occupies a position corresponding to the given position of the rotary element.

2. A device according to claim 1, characterised in that it comprises two switches (17a, 17b ; 32, 33) adapted to detect two given positions of the finger element (21) fixed to the rotary element.

3. A device according to claim 2, characterised in that the finger member carries a magnet (31) which cooperates with the two switches (32, 33).

4. A device according to claim 2, characterised in that the finger member (21) carries two magnets (25a, 25b) each cooperating with an associated switch (17a, 17b).

5. A device according to claim 1, characterised in that the switch (17a, 17b ; 32, 33) is oriented obliquely with respect to the radial direction of the magnet (25a, 25b ; 31) when the latter occupies the position corresponding to the given position of the rotary element.

6. A device according to claim 3, characterised in that the rotary finger member is capable of turning through an angle (a) between two given positions, and the two switches are located mainly outside the angle swept through by the magnet between the two given positions.

7. A device according to claim 4, characterised in that the rotary finger member is capable of turning through an angle (a) betwen two given positions, and the two switches cooperating with the two respective magnets are located mainly outside the angle (2a) swept through by the two magnets between the two given positions.

8. A device according to either one of the claims 6 and 7, characterised in that the two switches make therebetween an angle smaller than said angle (a).

9. A device according to any one of the claims 1 to 8, characterised in that the or each switch is carried by a plate (14) constituting a printed circuit and fixed to the housing (12).

10. A device according to claim 8, characterised in that the rotary finger member extends through an opening (22) provided in said plate (14).

## Patentansprüche

1. Vorrichtung zur Feststellung wenigstens einer bestimmten Stellung eines Drehelements (2), mit, aufgenommen in einem dichten Gehäuse (12, 13), einem an dem Drehelement befestigten und wenigstens einen Magneten (25a, 25b ; 31) tragenden Finger (21) und wenigstens einem Zungenschalter (17a, 17b ; 32, 33), welcher durch einen Magneten gesteuert wird und eine zwei Enden bestimmende langgestreckte Form aufweist, wobei dieser Schalter in einem abgeschlossenen Raum angeordnet und so eingerichtet ist, daß er abhängig von der Stellung des Magneten geschlossen oder geöffnet wird, dadurch gekennzeichnet, daß, wenn sich das Drehelement (2), der Finger (21) und der Magnet (25a, 25b, 31) gemäß einem bestimmten Winkel (a) versetzen, der Schalter (17a, 17b ; 32, 33) sich im wesentlichen außerhalb des vom Magneten überstrichenen Winkels befindet und nur ein Endabschnitt des Schalters sich vor dem Magneten befindet, wenn dieser eine der bestimmten Stellung des Drehelements entsprechende Stellung einnimmt.

2. Vorrichtung nach Anspruch 1, dadurch gekennzeichnet, daß sie zwei Schalter (17a, 17b ; 32, 33) umfaßt, welche für eine Feststellung von zwei bestimmten Stellungen des am Drehelement befestigten Fingers (21) eingerichtet sind.

3. Vorrichtung nach Anspruch 2, dadurch gekennzeichnet, daß der Finger einen Magneten (31) trägt, welcher mit den beiden Schaltern (32, 33) zusammenwirkt.

4. Vorrichtung nach Anspruch 2, dadurch gekennzeichnet, daß der Finger (21) zwei Magneten (25a, 25b) trägt, von denen jeder mit einem zugehörigen Schalter (17a, 17b) zusammenwirkt.

5. Vorrichtung nach Anspruch 1, dadurch gekennzeichnet, daß der Schalter (17a, 17b ; 32, 33) schrägt zur radialen Richtung des Magneten (25a, 25b ; 31) orientiert ist, wenn dieser die der bestimmten Stellung des Drehelements entsprechende Stellung einnimmt.

6. Vorrichtung nach Anspruch 3, dadurch gekennzeichnet, daß, wenn sich der Drehfinger um einen Winkel (a) zwischen zwei bestimmten Stellungen drehen kann, sich die beiden Schalter im wesentlichen außerhalb des vom Magneten zwischen den beiden bestimmten Stellungen überstrichenen Winkels befindet.

7. Vorrichtung nach Anspruch 4, dadurch gekennzeichnet, daß, wenn sich der Drehfinger um einen Winkel (a) zwischen zwei bestimmten Stellungen drehen kann, die beiden mit den beiden betreffenden Magneten zusammenwirkenden Schalter sich im wesentlichen außerhalb des von den beiden Magneten zwischen den beiden bestimmten Stellungen überstrichenen Winkels (2a) befinden.

8. Vorrichtung nach irgendeinem der Ansprüche 6 und 7, dadurch gekennzeichnet, daß die beiden Schalter einen kleineren Winkel, als es der genannte Winkel (α) ist, einschließen.

9. Vorrichtung nach irgendeinem der Ansprüche 1 bis 8, dadurch gekennzeichnet, daß der oder jeder Schalter von einem eine gedruckte Schaltung bildenden und am Gehäuse (12) befestigten Plättchen (14) getragen wird.

10. Vorrichtung nach Anspruch 9, dadurch gekennzeichnet, daß der Drehfinger sich durch eine in dem Plättchen (14) ausgebildete Öffnung (22) erstreckt.
